# EUROPÄISCHE PATENTSCHRIFT

(11) **EP 0 760 407 B1**
(45) Veröffentlichungstag und Bekanntmachung des Hinweises auf die Patenterteilung: **30.01.2002**
(21) Anmeldenummer: 95113411.3
(22) Anmeldetag: 26.08.1995
(51) Int. Cl.: E01C 5/06

(54) **Pflasterstein aus Beton**
Concrete paving element
Elément de pavage en béton

(43) Veröffentlichungstag der Anmeldung: 05.03.1997
(73) Patentinhaber: Geiger, Peter, D-92318 Neumarkt (DE)
(72) Erfinder: Geiger, Peter, D-92318 Neumarkt (DE)
(74) Vertreter: Göbel, Matthias, Dipl.-Ing.

(56) Entgegenhaltungen:
- EP-A- 0 487 807
- DE-A- 2 448 312
- DE-U- 9 007 673
- FR-A- 724 786

## Beschreibung

Die Erfindung betrifft einen Pflasterstein aus Beton mit einem in der Grundfläche rechtwinkeligen Steinkörper, dessen aufrechte Seitenflächen quer zur Grundfläche sich erstreckend eben ausgebildet sind und wobei jede Seitenfläche des Steinkörpers abstehende leistenförmige Ansätze aufweist, die im Verlegeverbund unter Fugenbildung an benachbarten Steinkörpern abstützbar sind und mit den Ansätzen benachbarter Steinkörper Verzahnungen bilden (siehe z.B. die EP-A-0 428 762 vom gleichen Anmelder).

Durch die EP-A 0487 807 ist ein Pflasterstein mit einem durch zwei Quadrate und einem Dreieck gebildeter rechtwinkeliger Steinkörper bekannt. Dieser Pflasterstein erfordert zu geschlossenen Verlegeflächen komplizierte Verlegemaßnahmen. Außerdem läßt der Pflasterstein eine maschinelle Verlegung durch die unregelmäßige mäanderförmige Umrandung von Steinpaketen und durch Fehlen von Maßnahmen zu einem innigen Zusammenhalt benachbarter Pflastersteine, wie Verzahnungen, nicht zu.

Die FR-A-724 986 zeigt zwar einen Pflasterstein mit einem durch drei Quadrate gebildeten rechtwinkeligen Steinkörper, bei dem die beiden inneren Seitenflächen jeweils einen einzigen als Abstandsnocken dienenden Ansatz aufweisen, während die übrigen Seitenflächen ansatzfrei ausgebildet sind. Abgesehen davon, daß die beiden Ansätze nur eine lose Abstützung des Pflastersteins im Verlegeverbund ergeben, führt die unmittelbare Abstützung der ansatzfreien Seitenflächen und den dadurch bedingten fehlenden Abständen zu einer unzureichenden Wasserdurchlässigkeit, während das Fehlen von Nut- Federverbindungen die Bildung von Verzahnungen benachbarter Pflastersteine zu mechanischen Verlegungen nicht zuläßt.

Es ist Aufgabe der Erfindung einen Pflasterstein vorliegender Gattung dahingehend zu verbessern, daß ein großer innerer Zusammenhalt zwischen Steinen der Verlegefläche erreicht, eine behinderungsfrei Abführung von Flüssigkeiten von der Verlegefläche ermöglicht und eine sichere maschinelle Verlegbarkeit gegeben ist.

Diese Aufgabe hat die Erfindung mit den Merkmalen des Anspruches 1 gelöst. Der Pflasterstein ist durch seine geometrische Form mit Abwandlungen im Verlegebild einfach verlegbar und eignet sich zur Bildung von sicher zu handhabenden Verlegepaketen. Dabei bildet der Pflasterstein mit benachbarten Pflastersteinen umlaufend Fugen, über die eine behinderungsfreie Abführung von Regenwasser od.dgl. erfolgen kann. Weiter wird durch Abstützen der Ansätze an benachbarten Steinkörpern ein ausreichender Reibungsschluß zum Schutze gegen Verschiebungen oder Verlagerungen von Steinkörpern, etwa beim Befahren der Pflastersteine erreicht, wobei gebildete Verzahnungen den sicheren Zusammenhalt der Pflastersteine beim Verlegevorgang und im verlegten Zustand unterstützen.

Weitere vorteilhafte Wirkungen des Pflastersteins sind bei Anwendung der Maßnahmen der Ansprüche 2, 3 und 4 erzielbar.

Schließlich ist noch vorgesehen eine Anzahl Steinkörper der beanspruchten Ausbildung zu einem rechteckigen Verlegepaket als Einheit mit Abmessungen 40X60 cm Außenmaß zusammenzufassen und das so geschaffene Verlegepaket mit seinen gradlinigen Außenbegrenzungen sicher maschinell zu erfassen und als Einheit zu verlegen.

Von besonderem Vorteil hat sich gezeigt, wenn eine Anzahl Steinkörper mit den durch die Ansprüche 1 - 8 beschriebenen Ausbildungen ein rechteckiges Verlegepaket mit den Abmessungen 20X40 cm Außenmaß bilden und das Verlegepaket mit weiteren Verlegepaketen gleicher Abmessungen gemeinsm zu einem einzigen Verlegepaket mit den Abmessungen 40, 60, 80 und so weiter X 40 cm zusammenfaßbar ist, die gemeinsam maschinell gleichzeitig miteinander erfaß- und verlegbar sind. Mit den Verlegepaketen wird ein in sich geschlossenes Verlegebild geschaffen, bei dem in Längsrichtung in Abständen von 20 cm und in Querrichtung in Abständen von 40 cm durchlaufende Fugen bildbar sind.

Wie die Erfindung ausführbar ist, zeigen die in der Zeichnung dargestellten Ausführungsbeispiele. Hierin bedeuten:
- Fig. 1: ein Verlegebild mit Pflastersteinen gemäß einer Ausführungsform in Draufsicht,
- Fig. 2 und 3: Pflastersteine abgewandelter Ausführungen in Draufsicht,
- Fi. 4: einen vorbereiteten Verlegesatz in Draufsicht,
- Fig. 5: einen Verlegesatz gemäß Fig. 4 mit zusammengeschobenen Pflastersteinen in Draufsicht,
- Fig. 6: ein modifiziertes Verlegebild mit Pflastersteinen in Draufsicht und
- Fig. 7: ein Verlegebild von Pflastersteinen entsprechend einer anderen Ausführung in Draufsicht.

Der Steinkörper 1 des Pflastersteins ist aus Betonwerkstoff gefertigt und weist, wie in Fig. 1 gezeigt, einen rechtwinkelförmigen Grundriß auf. Der Grundriß ist durch drei aneinander gefügte gleiche Quadrate 2, 3 und 4 gebildet (Fig. 2). Die Seitenflächen des Steinkörpers 1 erstrecken sich quer zum Grundriß und tragen außen Ansätze 5, die unter Fugenbildung 22 der gegenseitigen Abstützung aneinander gefügter Steinkörper 1 dienen und mit Ansätzen 5 benachbarter Steinkörper 1 Verzahnungen bilden. Der Steinkörper 1 der Fig. 1 weist hierzu an seinen äußeren Seitenflächen 6, 6' je zwei Nuten 7 bildende leistenförmige Ansätze 5 auf, wobei die Ansätze 5 jeweils im Abstand b voneinander ausgebildet und im Abstand a der zugenäherten Eckkanten 8, 9 auf den Seitenflächen 6, 6' angeordnet sind. Die inneren Seitenflächen 10, 10' des Steinkörpers 1 sind mit je einem einzigen Ansatz 5 versehen, von denen einer im Abstand a von der inneren Eckkante 11 und der andere im Abstand a von der äußeren Eckkante 12 angeordnet ist. Beim Zusammenfügen von Steinkörpern 1 zu einem Verbund greifen die Ansätze 5 entweder in die Nuten 7 benachbarer Steinkörper 1 ein bzw. hintergreifen Ansätze 5 der benachbarten Pflastersteine, um so neben Abstützungen, Verzahnungen od.dgl. zur Verfestigung des Verlegesatzes zu bilden. Die Stirnflächen 13, 13' des Steinkörpers 1 weisen jeweils zwei Nuten 7 bildende Ansätze 5 auf, die mit Ansätzen 5 der Stirnflächen 13, 13' bzw. Seitenflächen 10, 10', 6, 6' benachbarter Steinkörper 1 zu Verzahnungen zur Wirkung bringbar sind.

Die Fig. 2 und 3 zeigen Pflastersteine deren Steinkörper 1 abgewandelte Anordnungen von Ansätzen 5 aufweisen. Die Steinkörper 1 selbst sind wiederum rechtwinkelförmig durch je drei gleiche Quadrate 2, 3 und 4 gebildet. Die Seitenflächen der Steinkörper erstrecken sich quer zur Grundfläche der Steinkörper 1 und tragen Ansätze 5 dergestalt, daß die äußeren Seitenflächen 6, 6' je zwei eine Nut 7 bildende Ansätze 5 und einen einzeln Ansatz 5, die Stirnflächen 13, 13' (Fig. 2) entweder zwei eine Nut bildende Ansätze 5 oder einen einzigen Ansatz 5 aufweisen, während die inneren Seitenflächen 10, 10' jeweils einen Ansatz 5 (Fig. 2) oder zwei eine Nut 7 bildende Ansätze 5 (Fig. 3) und einen einzelnen Ansatz 5 tragen. Zwischen dem rechteckigen Teil 1' des Steinkörpers 1 und dem quadratischen Teil 1'' sind Scheinfugen 14 ausgebildet.

In Fig. 4 ist ein vorbereiteter Verlegesatz 15 dargestellt. Es ist erkennbar, daß die Steinkörper 1 des Verlegesatzes 15 im Abstand einander zugeordnet sind und nachfolgend durch Zusammenchieben in Längs- bzw. Querrichtung ein geschlossenes Verlegepaket 16 (Fig. 5) bilden. Hierbei kommen die zunächst (Fig. 4) im Abstand befindlichen Ansätze 5 als Stützkörper oder Verzahnungselemente mit benachbarten Steinkörpern bzw. Ansätzen zur Wirkung. In zusammengechobenem Zustand bilden die Steinkörper 1 gemeinsam ein Verlegepaket 16 mit den Maßen 40X 60 cm, das in sich stabil und für eine sichere maschinelle Verlegung nach dem Verlegebild der Fig. 5 qualifiziert ist.

Abweichend finden beim Verlegebild der Fig. 6 Verlegepakete 17 mit den Außenmaßen 20X40 cm Anwendung, die aneinandergefügt mit weiteren Verlegepaketen 17 (Fig. 7) mit den Maßen 20X40 cm Verlegepakete in den Maßen 40, 60, 80 cm usw. X 20 cm gemeinsam entsprechend große Verlegepakete ergeben, die gemeinsam gleichzeitig erfaßbar und verlegbar sind. Hierbei ergeben sich durchlaufende Längsfugen 18 bzw. Querfugen 19, die zu einem optisch gleichmäßigen ruhigen Verlegebild führen.

## Patentansprüche

1. Pflasterstein aus Beton mit einem in der Grundfläche rechtwinkeligen Steinkörper, dessen aufrechte Seitenflächen quer zur Grundfläche sich erstreckend eben ausgebildet sind und wobei jede Seitenfläche des Steinkörpers abstehende leistenförmige Ansätze aufweist, die im Verlegeverbund unter Fugenbildung an benachbarten Steinkörpern abstützbar sind und mit den Ansätzen benachbarter Steinkörper Verzahnungen bilden, **gekennzeichnet durch** die Merkmalskombination, daß
a) der Steinkörper (1) eine **durch** drei Quadrate gleicher Größe gebildete rechtwinkelige Grundfläche aufweist,
b) eine erste äußere Seitenfläche (6) und eine zweite änßere Seitenfläche (6') des Steinkörpers (1) unter Bildung von Nuten (7) im Abstand "a" zwischen den Mittelebenen der Nuten (7) und einer ersten Eckkante (8) und einer zweiten Eckkante (9') je zwei leistenförmige Ansätze (5) im Abstand "b" nebeneinander aufweisen, die erste Seitenfläche (6) im Abstand "a" zur dritten Eckkante (9) und die zweite Seitenfläche (6') im Abstand "a" zur ersten Eckkante (8) je einen Ansatz (5) aufweisen, wobei deren Abstand "a" der Entfernung der Mittelebene der Nuten (7) zu den ersten und zweiten Eckkanten (8) bzw. (9') entspricht,
c) die Stirnflächen (13, 13') und die inneren Seitenflächen (10, 10') je mindestens einen Ansatz (5) aufweisen,
d) die Ansätze (5) der Seiten - und Stirnflächen (6, 6', 10, 10', 13, 13') im Verlegeverbund als Abstandselemente zu benachbarten gleichen Steinkörpern (1) dienen und mit den Ansätzen (5) der Seitenflächen der benachbarten Steinkörper () Verzahnungen bilden,
e) daß neben den Ansätzen (5) zwischen den Seiten - und Stirnflächen (6, 6', 10, 10', 13, 13') benachbarter gleicher Steinkörper (1) nutenförmige Durchlässe (22) für flüssige Medien gebildet sind.

2. Pflasterstein nach Anspruch 1, **dadurch gekennzeichnet, daß** eine erste Stirnfläche (13) und eine zweite Stirnfläche (13') mit Abstand "b" nebeneinander je zwei eine Nut (7) bildende Ansätze (5) aufweisen, wobei die beiden Ansätze (5) der ersten Stirnfläche (13) im Abstand "a" zwischen Mittelebene der Nut (7) und der dritten Eckkante (9) und die beiden Ansätze (5) der zweiten Stirnfläche (13') im Abstand "a" von der vierten Eckkante (12) zur Mittelebene der Nut (7) ausgebildet sind, und daß eine erste innere Seitenfläche (10) und eine zweite innere Seitenfläche (10') je einen Ansatz (5) aufweisen, wobei der Ansatz (5) der ersten Seitenfläche (10) im Abstand "a" zur vierten Eckkante (12) und der Ansatz (5) der zweiten Seitenfläche (10') im Abstand "a" zur fünften Eckkante (11) angeordnet ist.

3. Pflasterstein nach Anspruch 1, **gekennzeichnet durch** eine erste Stirnfläche (13) mit zwei im Abstand "b" voneinander eine Nut (7) bildende Ansätze (5) im Abstand "a" der Mittelebene der Nut (7) zur Eckkante (9) sowie einer zweiten Stirnfläche (13') mit einem Ansatz (5) im Abstand "a" zur Eckkante (9'), und **durch** eine innere erste Seitenfläche (10) mit einem Ansatz (5) im Abstand "a" zur Eckkante (12') und eine innere zweite Seitenfläche 10') mit einem Ansatz (5).

4. Pflasterstein nach Anspruch 1, **gekennzeichnet durch** eine erste Stirnfläche (13) mit einem als Feder dienenden Ansatz (5) und einer zweiten Stirnfläche (13') mit einem Ansatz (5) im Abstand "a" zur Eckkante (9'), und **durch** eine innere erste Seitenfläche (10) mit einem Ansatz (5) und eine zweite innere Seitenfläche (10') mit zwei im Abstand "b" voneinander eine Nut (7) bildende Ansätze (5) im Abstand "a" der Mittelebene der Nut (7) zur Eckkante (12).

5. Pflasterstein nach Anspruch 1, **dadurch gekennzeichnet, daß** eine Anzahl Steinkörper (1) ein rechteckiges Verlegepaket (15) als Einheit mit den Abmessungen 40X60 cm Außenmaß bilden und daß das Verlegepaket (15) maschinell erfaß- und verlegbar ist.

6. Pflasterstein nach Anspruch 1, **dadurch gekennzeichnet, daß** eine Anzahl Steinkörper (1) ein rechteckiges Verlegepaket (17) mit den Abmessungen 20X40 cm Außenmaß bilden und daß das Verlegepaket (17) mit weiteren Verlegepaketen (17) gleicher Abmessungen gemeinsam ein Verlegepaket mit den Abmessungen 40, 60, 80 cm etc. X 40 cm bildet, die maschinell gleichzeitig erfaß- und verlegbar sind.

## Claims

1. Paving stone made of concrete, having a rectangular stone body as the base, the upright lateral faces of which are configured extending flatly transversely relative to the base and each lateral face of the stone body having protruding strip-shaped extensions, which are supportable in a laying combination while forming joints to adjacent stone bodies and which form interlockings with the extensions of adjacent stone bodies, **characterised by** the feature combination that
a) the stone body (1) has a rectangular base formed by three squares of equal size,
b) a first external lateral face (6) and a second external lateral face (6') of the stone body (1) have respectively two strip-shaped extensions (5) at a spacing "b" next to each other, forming grooves (7) at a spacing "a" between the central planes of the grooves (7) and a first corner edge (8) and a second corner edge (9'), the first lateral face (6) has respectively one extension (5) at a spacing "a" from the third corner edge (9) and the second lateral face (6') has respectively one extension at a spacing "a" from the first corner edge (8), their spacing "a" corresponding to the distance of the central plane of the grooves (7) from the first and second corner edges (8) or resp. (9'),
c) the end faces (13, 13') and the internal lateral faces (10, 10') have respectively at least one extension (5),
d) the extensions (5) of the lateral and end faces (6, 6', 10, 10', 13, 13') in the laying combination serve as spacing elements from the identical adjacent stone bodies (1) and form interlockings with the extensions (5) of the lateral faces of the adjacent stone bodies ( ),
e) that, beside the extensions (5), groove-like passages (22) for liquid media are formed between the lateral and end faces (6, 6', 10, 10', 13, 13') of identical adjacent stone bodies (1).

2. Paving stone according to claim 1, **characterised in that** a first end face (13) and a second end face (13') at a spacing "b" beside each other have respectively two extensions (5) forming a groove (7), the two extensions (5) of the first end face (13) being configured at a spacing "a" between the central plane of the groove (7) and the third corner edge (9) and the two extensions (5) of the second end face (13') being configured at a spacing "a" from the fourth corner edge (12) to the central plane of the groove (7), and **in that** a first internal lateral face (10) and a second internal lateral face (10') have respectively one extension (5), the extension (5) of the first lateral face (10) being disposed at a spacing "a" from the fourth corner edge (12) and the extension (5) of the second lateral face (10') being disposed at a spacing "a" from the fifth corner edge (11).

3. Paving stone according to claim 1, **characterised by** a first end face (13) provided with two extensions (5), at a spacing "b" from each other and forming a groove (7), at a spacing "a" of the central plane of the groove (7) from the corner edge (9) and also having a second end face (13') provided with an extension (5) at a spacing "a" from the corner edge (9'), and by an internal first lateral face (10) provided with an extension (5) at a spacing "a" from the corner edge (12') and an internal second lateral face (10') provided with an extension (5).

4. Paving stone according to claim 1, **characterised by** a first end face (13) provided with an extension (5) serving as a feather and a second end face (13') provided with an extension (5) at a spacing "a" from the corner edge (9), and by an internal first lateral face (10) provided with an extension (5) and a second internal lateral face (10') provided with two extensions (5), at a spacing "b" from each other and forming a groove (7), at a spacing "a" of the central plane of the groove (7) from the corner edge (12).

5. Paving stone according to claim 1, **characterised in that** a number of stone bodies (1) form a rectangular laying stack (15) as a unit with the dimensions 40 x 60 cm external dimension and **in that** the laying stack (15) can be grasped and laid mechanically.

6. Paving stone according to claim 1, **characterised in that** a number of stone bodies (1) form a rectangular laying stack (17) with the dimensions 20 x 40 cm external dimension and **in that** the laying stack (17) together with further laying stacks (17) of the same dimensions forms a laying stack with the dimensions 40, 60, 80 cm etc. x 40 cm, which can simultaneously be grasped and laid mechanically.

## Revendications

1. Pavé en béton, comportant un corps de pavé ayant une surface de base à angles droits, dont les surfaces latérales droites sont réalisées de façon plane en s'étendant transversalement à la surface de base, et chaque surface latérale du corps de pavé présentant des saillies en forme de barrette, qui, dans la composition de pose, peuvent s'appuyer contre des corps de pavé voisins en formant des joints et forment des dentures avec les saillies de corps de pavé voisins,
**caractérisé par** la combinaison des particularités :
a) le corps de pavé (1) présente une surface de base à angles droits formée par trois carrés de même taille,
b) une première surface latérale externe (6) et une seconde surface latérale externe (6') du corps de pavé (1), en formant des rainures (7) à la distance "a" entre les plans médians des rainures (7) et un premier bord de coin (8) et un second bord de coin (9') présentent l'une à côté de l'autre à la distance "b" à chaque fois deux saillies (5) en forme de barrette, la première surface latérale (6) à la distance "a" par rapport au troisième bord de coin (9) et la seconde surface latérale (6') à la distance "a" par rapport au premier bord de coin (8) présentent, à chaque fois, une saillie (5), leur distance "a" correspondant à l'éloignement du plan médian des rainures (7) aux premier et second bords de coin (8) ou (9'),
c) les surfaces frontales (13, 13') et les surfaces latérales internes (10, 10') présentent, à chaque fois, au moins une saillie (5),
d) les saillies (5) des surfaces latérales et frontales (6, 6', 10, 10', 13, 13'), dans la composition de pose, servant comme éléments d'écartement vis-à-vis de corps de pavé identiques voisins (1) et forment des dentures avec les saillies (5) des surfaces latérales des corps de pavé voisins (1),
e) à côté des saillies (5) entre les surfaces latérales et frontales (6, 6', 10, 10', 13, 13') de corps de pavé identiques voisins (1), il est formé des passages (22) en forme de rainure pour des agents liquides.

2. Pavé selon la revendication 1,
**caractérisé en ce qu'**une première surface frontale (13) et une seconde surface frontale (13') à distance "b" l'une à côté de l'autre présentent, à chaque fois, deux saillies (5) formant une rainure (7), les deux saillies (5) de la première surface frontale (13) étant réalisées à la distance "a" entre le plan médian de la rainure (7) et le troisième bord de coin (9) et les deux saillies (5) de la seconde surface frontale (13') à la distance "a" du quatrième bord de coin (12) par rapport au plan médian de la rainure (7), et **en ce qu'**une première surface latérale interne (10) et une seconde surface latérale interne (10') présentent, à chaque fois, une saillie (5), la saillie (5) de la première surface latérale (10) étant agencée à la distance "a" par rapport au quatrième bord de coin (12) et la saillie (5) de la seconde surface latérale (10') à la distance "a" par rapport au cinquième bord de coin (11).

3. Pavé selon la revendication 1,
**caractérisé par** une première surface frontale (13) ayant deux saillies (5) formant à la distance "b" l'une de l'autre une rainure (7) à la distance "a" du plan médian de la rainure (7) par rapport au bord de coin (9), ainsi qu'une seconde surface frontale (13') ayant une saillie (5) à la distance "a" par rapport au bord de coin (9'), et par une première surface latérale interne (10) ayant une saillie (5) à la distance "a" par rapport au bord de coin (12') et une seconde surface latérale interne (10') ayant une saillie (5).

4. Pavé selon la revendication 1,
**caractérisé par** une première surface frontale (13) ayant une saillie (5) servant de ressort et une seconde surface frontale (13') ayant une saillie (5) à la distance "a" par rapport au bord de coin (9'), et par une première surface latérale interne (10) ayant une saillie (5) et une seconde surface latérale interne (10') ayant deux saillies (5) formant à la distance "b" l'une de l'autre une rainure (7) à la distance "a" du plan médian de la rainure (7) par rapport au bord de coin (12).

5. Pavé selon la revendication 1,
**caractérisé en ce qu'**une pluralité de corps de pavé (1) forment un ensemble de pose rectangulaire (15) comme unité ayant les dimensions externes 40 x 60 cm, et **en ce que** l'ensemble de pose (15) peut être saisi et posé de façon mécanique.

6. Pavé selon la revendication 1,
**caractérisé en ce qu'**une pluralité de corps de pavé (1) forment un ensemble de pose rectangulaire (17) ayant les dimensions externes 20 x 40 cm, et **en ce que** l'ensemble de pose (17) forme avec d'autres ensembles de pose (17) de mêmes dimensions, en commun, un ensemble de pose ayant les dimensions 40, 60, 80 cm etc.. x 40 cm, qui peuvent être saisis et posés simultanément de façon mécanique.
